# EUROPÄISCHE PATENTSCHRIFT

(11) **EP 1 688 662 B1**
(45) Veröffentlichungstag und Bekanntmachung des Hinweises auf die Patenterteilung: **23.07.2008**
(21) Anmeldenummer: 06008103.1
(22) Anmeldetag: 06.02.2001
(51) Int. Cl.: F21V 13/04, F21V 9/08, F21S 8/02, F21S 8/04, F21Y 113/02, F21Y 101/02, F21Y 103/00

(54) **Leuchte**
Luminaire
Luminaire

(30) Priorität: 14.02.2000 DE 10006410
(43) Veröffentlichungstag der Anmeldung: 09.08.2006
(62) Teilanmeldung aus: 01923559.7
(73) Patentinhaber: Zumtobel Lighting GmbH, 6850 Dornbirn (AT)
(72) Erfinder: Loga, Simona, 6900 Bregenz (AT); Kempter, Georg, 6900 Bregenz (AT)
(74) Vertreter: Schmidt-Evers, Jürgen

(56) Entgegenhaltungen:
- EP-A- 0 574 761
- EP-A- 0 846 915
- DE-A1- 4 336 023
- DE-U1- 29 710 475
- NL-C- 17 207
- US-A- 3 209 137
- US-A- 4 277 820
- US-A- 5 530 628

## Beschreibung

Die vorliegende Erfindung betrifft eine Deckenleuchte nach dem Oberbegriff des Anspruchs 1.

Eine Deckenleuchte dieser Art, wie sie beispielsweise in der DE 44 43 916 A1 beschrieben ist, ist in Fig. 3 dargestellt. Dabei ist unterhalb einer länglichen Gasentladungslampe 21 ein aus Seitenreflektoren und Querlamellen bestehender Rasterreflektor 26 angeordnet, mit dessen Hilfe der größte Teil des von der Lampe 21 abgegebenen Lichts gerichtet und blendfrei nach unten abgestrahlt wird. Die Verwendung eines derartigen Rasterreflektors 26 ist beispielsweise bei Leuchten in Büros mit mehreren Bildschirmarbeitsplätzen von Vorteil, da das nach unten abgestrahlte Licht bis zu einem gewissen Grad querentblendet ist und daher auf den Bildschirmen keine Reflexionen verursachen kann.

Die in Fig. 3 dargestellte Leuchte weist ferner einen konkav gekrümmten Außenreflektor 22 auf, auf den das von der Lampe 21 seitlich bzw. nach oben abgestrahlte Licht fällt. Auf diese Weise wird der die Lampe 21 und den Rasterreflektor 26 umgebende Bereich zusätzlich erhellt, was zum einen ermöglicht, auf einfache Weise zu erkennen, ob die Leuchte tatsächlich eingeschaltet ist oder nicht, andererseits aber auch von einem Betrachter als wesentlich angenehmer empfunden wird, als das Licht einer reinen Rasterleuchte, bei der das gesamte Licht lediglich nach unten abgestrahlt wird, so daß der Deckenbereich selbst dunkel erscheint.

Bei derartigen Lampen ist es in der Regel erwünscht, daß der die Lampe umgebende Bereich in einer gleichmäßigen Helligkeitsdichte erscheint. Dieses Problem wird beispielsweise auch in der DE 43 36 023 A1 behandelt. In der Regel weist daher der Außenreflektor einer derartigen Leuchte eine bestimmte und zuvor genau berechnete Krümmung auf, die das von der Lampe seitlich abgegebene Licht in einer derartigen Weise reflektiert, daß der Außenreflektor gleichmäßig hell erscheint. Dies hat allerdings dann meistens zur Folge, daß der Außenreflektor aufgrund dieser vorgegebenen Krümmung eine relativ große Höhe und geringe Breite aufweist, so daß die Leuchte insgesamt sehr hoch ist. Würde hingegen der Außenreflektor 22 flacher gestaltet werden, so hätte dies zur Folge, daß die Leuchtdichte in der Lampe 21 naheliegenden Bereichen des Außenreflektors 22 höher ist als am Rand des Reflektors. Bei der in Fig. 3 dargestellten Leuchte wird eine gleichmäßige Verteilung der Helligkeitsdichte zusätzlich dadurch unterstützt, daß unterhalb des Außenreflektors 22 eine durchscheinende (opale) Scheibe 23 angeordnet ist. Insgesamt weist jedoch auch diese Leuchte eine relativ große Höhe auf.

Es ist Aufgabe der vorliegenden Erfindung, eine Leuchte anzugeben, die eine deutlich geringere Höhe als die bekannten Leuchten aufweist und hinsichtlich ihrer Form mehr Gestaltungsmöglichkeiten bietet.

Diese Aufgabe wird durch eine Leuchte, welche die Merkmale des Anspruches 1 aufweist, gelöst.

Die erfindungsgemäße Deckenleuchte hat mit der bekannten Leuchte nach Fig. 3 folgende gemeinsame Merkmale: eine rohrförmige Gasentladungslampe, mindestens einen - von dem zu beleuchtenden Bereich aus gesehen - neben der Lampe angeordneten konkav gekrümmten Reflektor, mindestens einen - ebenfalls von dem zu beleuchtenden Bereich aus gesehen - neben der Lampe aber vor dem Reflektor angeordneten zumindest teillichtdurchlässigen Diffusor sowie ein - von dem zu beleuchtenden Bereich aus gesehen - vor der Lampe angeordneten Lichtverteiler-Element, wobei der Diffusor und der Reflektor an ihrem von der Lampe entfernten Ende derart zusammenlaufen, dass sie mindestens eine Lichtkammer einschließen, und wobei der Reflektor nächst der Lampe mindestens eine Lichteintrittsfläche begrenzt. Erfindungsgemäß wird die Lichteintrittsfläche außerdem von dem Diffusor begrenzt, ferner ist der größte Abstand zwischen dem Reflektor und dem Diffusor größer als die Höhe der Lichteintrittsfläche, und das Verhältnis der Breite einer Lichtkammer zu dem größten Abstand zwischen dem Reflektor und dem Diffusor beträgt mindestens 4:1.

Gemäß einer bevorzugten Ausführungsform liegt das Verhältnis der Breite einer Lichtkammer zur Höhe der Lichteintrittsfläche bzw. zum größten Abstand zwischen dem Reflektor und dem Diffusor zwischen 4:1 und 5:1.

Eine nach der DE 297 10 475 U bekannte Deckenleuchte weist kein Gehäuse auf. Ein Lichteintritt in ebenfalls vorgesehene Lichtkammern erfolgt über Spalte im Rasterreflektor.

Nach der US 5,530,628 ist eine Schrankleuchte bekannt, die Licht blendfrei schräg nach hinten abstrahlen soll. Sie weist ebenfalls eine flache Lichtkammer auf, deren Lichteinstrahlfläche von einem Reflektor und einem Diffusor begrenzt ist.

Zum Erzielen einer gleichmäßigen Leuchtdichte über den Reflektorquerschnitt können mehrere zusätzliche Mittel an der Leuchte vorgesehen sein. Vorzugsweise werden z.B. die Lichteintrittsflächen für die Lichtkammer bzw. Lichtkammern ebenfalls durch Diffusoren gebildet.

Das Lichtverteiler-Element kann, z.B. ein aus Seitenreflektoren und Querlamellen bestehendes Raster sein. Auch andere optische Elemente wären denkbar, die ein interessanteres Aussehen der gesamten Leuchte bewirken, beispielsweise ein teillichtdurchlässiges Lochblech oder dergleichen.

Weiterbildungen der Leuchte können auch darin bestehen, daß der seitlich von der Lampe angeordnete Reflektor selbst teillichtdurchlässig ist. Es besteht dann die Möglichkeit, hinter diesem teillichtdurchlässigen Reflektor weitere Lichtquellen anzuordnen, die zum Erzielen besonderer Beleuchtungseffekte verwendet werden können.

Ist der Reflektor teillichtdurchlässig, so kann eine andere Weiterbildung auch darin bestehen, hinter dem Reflektor einen weiteren Reflektor anzuordnen, so daß hinter den Lichtkammern jeweils eine weitere Lichtkammer gebildet wird. Es besteht dann die Möglichkeit, innerhalb dieser weiteren Lichtkammern zusätzliche Lichtquellen anzubringen, die beispielsweise in ihrer Farbe und Helligkeit steuerbar sein können. Hierbei kann es sich beispielsweise um steuerbare lichtemittierende Dioden (LED's) handeln. Dadurch können nochmals eine Vielzahl unterschiedlicher Beleuchtungseffekte erzielt werden.

Schließlich kann zum Erzielen eines weiteren neuen Beleuchtungseffekts auch vorgesehen sein, daß innerhalb der Lichteintrittsflächen optische Elemente angeordnet sind, die eine farbliche Veränderung des auf den Reflektor gewordenen Lichts bewirken, so daß der die Lampe umgebende Bereich in einer etwas anderen Farbe erscheint.

Die erfindungsgemäße Leuchte kann dabei in mehreren verschiedenen Leuchtenarten Verwendung finden.

Im folgenden soll die Erfindung anhand der beiliegenden Zeichnung näher erläutert werden. Es zeigen:
- Fig. 1: ein erstes Ausführungsbeispiel einer erfindungsgemäßen Deckeneinbauleuchte;
- Fig. 2: ein weiteres Ausführungsbeispiel der erfindungsgemäßen Deckeneinbauleuchte; und
- Fig. 3: eine aus dem Stand der Technik bekannte Leuchte.

Bei der in Fig. 1 dargestellten Deckeneinbauleuchte sind die einzelnen Bauteile der Leuchte innerhalb eines kastenförmigen Behälters 8 angeordnet, der beim Montieren der Leuchte in der Decke des zu beleuchtenden Raumes versenkt wird. Als Lichtquelle dient eine stabförmige Gasentladungslampe 1, unter der ein aus Seitenreflektoren und Querlamellen bestehendes Raster 6 angeordnet ist, über den ein Großteil des von der Lampe 1 abgegebenen Lichts nach unten abgestrahlt wird. Dabei können die konkreten Formen dieses Rasters 6 so gewählt werden, daß das nach unten abgestrahlte Licht bis zu einem gewissen Grad querentblendet wird, so daß die Leuchte insbesondere zur Beleuchtung von Räumen mit Bildschirmarbeitsplätzen geeignet ist. Alternativ zu dem Rasters 6 kann auch ein Lochblech, welches z.B. mit Folien hinterlegt ist, oder ein anderes optisches Element - beispielsweise ein Diffusor oder eine Prismenstruktur - verwendet werden.

Die stabförmige Gasentladungslampe 1 wird ferner von einem konkav gekrümmten Reflektor 2 überspannt, dessen Seitenflügel im wesentlichen neben der Lampe 1 angeordnet sind. Vor diesem Reflektor 2 und somit ebenfalls seitlich von der Lampe 1 ist ferner ein Diffusor 3 angeordnet, der gemeinsam mit dem Reflektor 2 zwei Lichtkammern 4 einschließt, indem der Diffusor 3 und der Reflektor 2 beide an ihrem von der Lampe 1 entfernten Ende zusammenlaufen. Dabei werden die Lichteintrittsflächen für diese Lichtkammern 4 von der Oberkante des Rasters 6 und dem Reflektor 2 begrenzt. Da der vor dem Reflektor 2 angeordnete Diffusor 3 sich bis zu der Seitenwand des Rasters 6 erstreckt, wird vermieden, daß die Lampe 1 seitlich gesehen direkt betrachtet werden kann und somit Blendeffekte entstehen.

Die Breite (a) der Lichtkammern 4 ist erfindungsgemäß mindestens viermal so groß wie die Höhe (b) der Lichteintrittsflächen, also dem Abstand zwischen der Oberkante des Rasters 6 und dem Reflektor 2, so daß die Leuchte insgesamt sehr flach und optisch ansprechend gestaltet werden kann. Vorzugsweise liegt das Größenverhältnis zwischen 4:1 und 5:1.

Zum Erzielen einer gleichmäßigen Leuchtdichte über die gesamte Breite des Reflektors 2 ist bei der in Fig. 1 dargestellten Leuchte ferner vorgesehen, daß die beiden Lichteintrittsflächen durch Diffusoren 5 gebildet werden, die das auf den Reflektor 2 geworfene Licht gleichmäßiger verteilen. Zusammen mit dem vor dem Reflektor 2 angeordneten Diffusor 3 wird somit bewirkt, daß der die Lampe 1 und das Raster 6 umgebende Bereich der Leuchte gleichmäßig hell erscheint, trotz der nur geringen Höhe der Leuchte. Dabei sind die Diffusoren 5 vorzugsweise zusammen mit dem Diffusor 3 einstückig ausgebildet. Ferner kann der Reflektor 2 an seiner Innenseite diffus reflektierend sein.

Bei der in Fig. 1 dargestellten Leuchte weist der Reflektor 2 eine derartige Form auf, daß der größte Abstand (c) zwischen dem Reflektor 2 und dem Diffusor 3 größer ist als die Höhe (b) der Lichteintrittsflächen. Das Verhältnis zwischen der Breite (a) der Lichtkammern 4 zur Höhe (b) der Lichteintrittsflächen und das Verhältnis der Breite (a) der Lichtkammern 4 zu diesem größten Abstand (c) beträgt mindestens 4:1, so daß eine flache Bauform sichergestellt ist.

Die Figur 2 zeigt eine Weiterbildung der erfindungsgemäßen Leuchte, die sich insbesondere bei Deckeneinbauleuchten anbietet, wobei die Form der in Fig. 2 dargestellten Leuchte der Leuchtenform in Fig. 1 entspricht. Die Weiterbildung besteht darin, daß hinter dem teillichtdurchlässig ausgestalteten Reflektor 2 eine weiterer konkaver Reflektor 12 angeordnet ist, der zusammen mit dem Reflektor 2 zwei weitere Lichtkammern 13 bildet, die jeweils hinter den ursprünglichen Lichtkammern 4 angeordnet sind. In diesen zusätzlichen Lichtkammern 13 sind weitere Lichtquellen angeordnet, hier in Form von Leiterplatinen mit mehreren in einer Reihe angeordneten LED's 14. Diese LED's 14 können bezüglich ihrer Farbe und Helligkeit steuerbar sein, wodurch eine Vielzahl unterschiedlicher Lichteffekte erzielt werden können. Selbstverständlich können auch andere steuerbare Lichtquellen zum Einsatz kommen. Darüber hinaus kann die Bildung der weiteren Lichtkammern 13 durch den zusätzlichen Reflektor 12 auch bei den anderen Leuchtentypen und Leuchtenformen erfolgen.

Die erfindungsgemäße Leuchte kann somit in einer Vielzahl von unterschiedlichen Erscheinungsformen ausgestaltet sein. Da die Höhe der Lichtkammern 4 sehr gering ist, besteht ferner die Möglichkeit, insgesamt sehr flache und optisch ansprechende Leuchten zu bilden und ihnen neue Formen mit einem ansprechenden Design zu geben. Durch die weiteren vorgeschlagenen Maßnahmen kann allerdings trotz der sehr flachen Bauform erreicht werden, daß über die gesamte Breite des Reflektors 2 eine im wesentlichen gleichmäßige Leuchtdichte erzielt wird, so daß auch sehr ansprechende Beleuchtungseffekte erzielt werden können.

## Patentansprüche

1. Deckeneinbauleuchte
(a) mit einer rohrförmigen Gasentladungslampe (1),
(b) mit mindestens einem - von dem zu beleuchtenden Bereich aus gesehen - neben der Lampe (1) angeordneten konkav gekrümmten Reflektor (2)
(c) mindestens einem - ebenfalls von dem zu beleuchtenden Bereich aus gesehen - neben der Lampe (1) aber vor dem Reflektor (2) angeordneten zumindest teillichtdurchlässigen Diffusor (3), und
(d) mit einem - von dem zu beleuchtenden Bereich aus gesehen - vor der Lampe (1) angeordneten Lichtverteiler-Element (6), wobei
(e) der Diffusor (3) und der Reflektor (2) an ihrem von der Lampe (1) entfernten Ende zusammenlaufen, derart, dass sie mindestens eine Lichtkammer (4) einschließen, wobei an jeder Seite der Lampe (1) eine Lichtkammer (4) angeordnet ist, und
(f) der Reflektor (2) nächst der Lampe (1) mindestens eine Lichteintrittsfläche begrenzt,
**dadurch gekennzeichnet,**
(g) **dass** die Lichteintrittsfläche außerdem von dem Diffusor (3) begrenzt ist,
(h) **dass** der größte Abstand (c) zwischen dem Reflektor (2) und dem Diffusor (3) größer als die Höhe (b) der Lichteintrittsfläche ist und das Verhältnis der Breite (a) einer Lichtkammer (4) zu dem größten Abstand (c) zwischen dem Reflektor (2) und dem Diffusor (3) mindestens 4:1 beträgt, und
(i) **dass** die einzelnen Bauteile der Leuchte innerhalb eines kastenförmigen Behälters (8) angeordnet sind.

2. Leuchte nach Anspruch 1,
**dadurch gekennzeichnet,**
**dass** das Verhältnis der Breite (a) einer Lichtkammer (4) zur Höhe (b) der Lichteintrittsfläche bzw. zum größten Abstand (c) zwischen dem Reflektor (2) und dem Diffusor (3) zwischen 4:1 und 5:1 liegt.

3. Leuchte nach einem der vorherigen Ansprüche,
**dadurch gekennzeichnet,**
**daß** an der Leuchte zusätzliche Mittel zum Erzielen einer gleichmäßigen Leuchtdichte über dem Reflektorquerschnitt vorgesehen sind.

4. Leuchte nach Anspruch 3,
**dadurch gekennzeichnet,**
**daß** die mindestens eine Lichteintrittsfläche ebenfalls ein Diffusor (5) ist.

5. Leuchte nach Anspruch 2,
**dadurch gekennzeichnet,**
**daß** die mindestens eine Lichteintrittsfläche durch ein optisches Element (5, 11) gebildet wird, das derart ausgebildet ist, daß ein höherer Anteil des von der Lampe (1) in eine Lichtkammer (4) einfallenden Lichts auf entfernter liegende Bereiche des Reflektors (2) gelenkt wird.

6. Leuchte nach Anspruch 3,
**dadurch gekennzeichnet,**
**daß** von der Lampe (1) entfernter liegende Bereiche des Diffusors (3) eine höhere Lichtdurchlässigkeit aufweisen als nahe der Lampe (1) liegende Bereiche.

7. Leuchte nach Anspruch 3,
**dadurch gekennzeichnet,**
**daß** von der Lampe (1) entfernter liegende Bereiche des Reflektors (2) einen höheren Reflexionsgrad aufweisen als nahe der Lampe (1) liegende Bereiche.

8. Leuchte nach einem der vorherigen Ansprüche,
**dadurch gekennzeichnet,**
**daß** - von dem zu beleuchtenden Bereich aus gesehen - vor der Lampe (1) ein Lichtverteiler-Element (6) angeordnet ist.

9. Leuchte nach Anspruch 8,
**dadurch gekennzeichnet,**
**daß** es sich bei dem Lichtverteiler-Element um ein aus Seitenreflektoren und Querlamellen bestehendes Raster (6) handelt

10. Leuchte nach Anspruch 8,
**dadurch gekennzeichnet,**
**daß** unterhalb der Lampe (1) ein teillichtdurchlässiges Lochblech angeordnet ist.

11. Leuchte nach einem der vorherigen Ansprüche,
**dadurch gekennzeichnet,**
**daß** der Reflektor (2) teillichtdurchlässig ist

12. Leuchte nach Anspruch 11,
**dadurch gekennzeichnet,**
**daß** hinter dem teillichtdurchlässigen Reflektor (2) mindestens eine weitere Lampe (7) angeordnet ist.

13. Leuchte nach Anspruch 11,
**dadurch gekennzeichnet,**
**daß** hinter dem teillichtdurchlässigen Reflektor (2) ein weiterer konkav gekrümmter Reflektor (12) angeordnet ist, der zusammen mit dem teillichtdurchlässigen Reflektor (2) mindestens eine hinter der bzw. den Lichtkammern (4) angeordnete weitere Lichtkammer (13) bildet, in der eine weitere Lichtquelle (14) angeordnet ist.

14. Leuchte nach Anspruch 13,
**dadurch gekennzeichnet,**
**daß** es sich bei der zusätzlichen Lichtquelle um mehrere lichtemittierende Dioden (14) handelt.

15. Leuchte nach Anspruch 14,
**dadurch gekennzeichnet,**
**daß** die lichtemittierenden Dioden (14) bezüglich ihrer Helligkeit und Farbe steuerbar sind.

16. Leuchte nach einem der vorherigen Ansprüche,
**dadurch gekennzeichnet,**
**daß** die mindestens eine Lichteintrittsfläche ein Farbfilter (5) enthält.

17. Leuchte nach Anspruch 1,
**dadurch gekennzeichnet,**
**dass** das Verhältnis der Breite (a) einer Lichtkammer (4) zur Höhe (b) der Lichteintrittsfläche mindestens 4:1 beträgt.

## Claims

1. Ceiling recessed luminaire
(a) having a tube-shaped gas discharge lamp (1),
(b) having at least one concavely curved reflector (2) arranged - seen from the region to be illuminated - neighbouring the lamp (1),
(c) having at least one at least partially light permeable diffusor (3) arranged - likewise seen from the region to be illuminated - neighbouring the lamp (1) but before the reflector (2), and
(d) having a light distributor element (6) arranged - seen from the region to be illuminated - before the lamp (1), wherein
(e) the diffusor (3) and the reflector (2) so run together at their ends away from the lamp (1) that they enclose at least one light chamber (4), whereby there is arranged a light chamber (4) at each side of the lamp (1), and
(f) the reflector (2) next to the lamp (1) bounds at least one light entry surface,
**characterized**
(g) **in that** the light entry surface is further bounded by the diffusor,
(h) **in that** the greatest spacing (c) between the reflector (2) and the diffusor (3) is greater than the height (b) of the light entry surface and the ratio of the width (a) of a light chamber (4) to the greatest spacing (c) between the reflector (2) and the diffusor (3) is at least 4:1,and
(i) **in that** the individual components of the luminaire are arranged within a box like container (8).

2. Luminaire according to claim 1,
**characterized in that**,
the ratio of the width (a) of a light chamber (4) to the height (b) of the light entry surface, if applicable to the greatest spacing (c) between the reflector (2) and the diffusor (3), lies between 4:1 and 5:1.

3. Luminaire according to any preceding claim,
**characterized in that**,
there are provided on the luminaire additional means for the attainment of a uniform light density over the reflector cross-section.

4. Luminaire according to claim 3,
**characterized in that**,
the at least one light entry surface is likewise a diffusor (5).

5. Luminaire according to claim 2,
**characterized in that**,
the at least one light entry surface is formed by means of an optical element (5, 11) which is so formed that a higher proportion of the light from the lamp (1) falling into a light chamber (4) is deflected to more distantly lying regions of the reflector (2).

6. Luminaire according to claim 3,
**characterized in that**,
the regions of the diffusor (3) lying more distantly from the lamp (1) have a higher light permeability than the regions lying nearer to the lamp (1).

7. Luminaire according to claim 3,
**characterized in that**,
the regions of the reflector (2) lying more distantly from the lamp (1) have a higher level of reflectivity than the regions near to the lamp (1).

8. Luminaire according to any preceding claim,
**characterized in that**,
seen from the region to be illuminated, a light distributor element (6) is arranged before the lamp (1).

9. Luminaire according to claim 8,
**characterized in that**,
the light distributor element is a raster (6) consisting of side reflectors and transverse lamellae.

10. Luminaire according to claim 8,
**characterized in that**,
there is arranged below the lamp (1) a partially light permeable perforated sheet.

11. Luminaire according to any preceding claim,
**characterized in that**,
the reflector (2) is partially light permeable.

12. Luminaire according to claim 11,
**characterized in that**,
there is arranged behind the partially light permeable reflector (2) at least one further lamp (7).

13. Luminaire according to claim 11,
**characterized in that**,
there is arranged behind the partially light permeable reflector (2) a further concavely curved reflector which together with the partially light permeable reflector (2) forms at least one further light chamber arranged behind the light chamber or the light chambers (4), in which a further light source (14) is arranged.

14. Luminaire according to claim 13,
**characterized in that**,
the additional light source involves a plurality of light emitting diodes (14).

15. Luminaire according to claim 14,
**characterized in that**,
the light emitting diodes (14) are controllable with regard to their brightness and colour.

16. Luminaire according to any preceding claim,
**characterized in that**,
the at least one light entry surface contains a colour filter (5).

17. Luminaire according to claim 1,
**characterized in that**,
the ratio of the width (a) of a light chamber to the height (b) of a light entry surface is at least 4:1.

## Revendications

1. Luminaire à encastrer au plafond,
(a) avec une lampe à décharge (1) de forme tubulaire,
(b) avec au moins un réflecteur (2) à courbure concave, disposé - par référence à la zone à éclairer - à côté de la lampe (1),
(c) au moins un diffuseur (3) laissant passer au moins partiellement la lumière, disposé - par référence à la zone à éclairer - à côté de la lampe (1), mais devant le réflecteur (2),
(d) avec un élément de répartition de la lumière (6) disposé - par référence à la zone à éclairer - devant la lampe (1),
(e) le diffuseur (3) et le réflecteur (2) convergeant au niveau de leur extrémité éloignée de la lampe (1), de telle sorte qu'ils délimitent au moins une chambre de lumière (4), sachant qu'une chambre de lumière (4) est disposée de chaque côté de la lampe (1), et
(f) le réflecteur (2) délimitant au moins une surface d'introduction de la lumière à proximité de la lampe (1),
**caractérisé**
(g) **en ce que** la surface d'introduction de la lumière est délimitée en outre par le diffuseur (3),
(h) **en ce que** la plus grande distance (c) entre le réflecteur (2) et le diffuseur (3) est supérieure à la hauteur (b) de la surface d'introduction de la lumière et le rapport entre la largeur (a) d'une chambre de lumière (4) et la plus grande distance (c) entre le réflecteur (2) et le diffuseur (3) est au moins de l'ordre de 4/1, et
(i) **en ce que** les différents composants du luminaire sont montés à l'intérieur d'un boîtier (8) en forme de caisson.

2. Luminaire selon la revendication 1,
**caractérisé**
**en ce que** le rapport entre la largeur (a) d'une chambre de lumière (4) et la hauteur (b) de la surface d'introduction ou la plus grande distance (c) entre le réflecteur (2) et le diffuseur (3) se situe entre 4/1 et 5/1.

3. Luminaire selon l'une quelconque des revendications précédentes,
**caractérisé**
**en ce que** sur le luminaire sont prévus des moyens supplémentaires pour obtenir une densité lumineuse homogène sur la section du réflecteur.

4. Luminaire selon la revendication 3,
**caractérisé**
**en ce que** ladite au moins une surface d'introduction de lumière est également un diffuseur (5).

5. Luminaire selon la revendication 2,
**caractérisé**
**en ce que** ladite au moins une surface d'introduction de lumière est formée par un élément optique (5, 11), qui est réalisé de telle sorte qu'une part plus élevée de la lumière émise par la lampe (1) et entrant dans une chambre de lumière (4) est guidée vers des zones plus éloignées du réflecteur (2).

6. Luminaire selon la revendication 3,
**caractérisé**
**en ce que** des zones du diffuseur (3), plus éloignées de la lampe (1), ont une transparence supérieure à celle des zones à proximité de la lampe (1).

7. Luminaire selon la revendication 3,
**caractérisé**
**en ce que** des zones du réflecteur (2), plus éloignées de la lampe (1), ont un degré de réflexion supérieur à celui des zones à proximité de la lampe (1).

8. Luminaire selon l'une quelconque des revendications précédentes,
**caractérisé**
**en ce qu'**un élément de répartition de lumière (6) est disposé - par référence à la zone à éclairer - devant la lampe (1).

9. Luminaire selon la revendication 8,
**caractérisé**
**en ce que** l'élément de répartition de lumière est une grille (6) formée par des réflecteurs latéraux et des lamelles transversales.

10. Luminaire selon la revendication 8,
**caractérisé**
**en ce qu'**une tôle perforée, laissant passer partiellement la lumière, est disposée en dessous de la lampe (1).

11. Luminaire selon l'une quelconque des revendications précédentes,
**caractérisé**
**en ce que** le réflecteur (2) laisse passer partiellement la lumière.

12. Luminaire selon la revendication 11,
**caractérisé**
**en ce qu'**au moins une lampe (7) supplémentaire est disposée derrière le réflecteur (2) laissant passer partiellement la lumière.

13. Luminaire selon la revendication 11,
**caractérisé**
**en ce que** derrière le réflecteur (2) laissant passer partiellement la lumière est disposé un autre réflecteur (12) à courbure concave qui, conjointement avec le réflecteur (2) laissant passer partiellement la lumière, forme au moins une chambre de lumière (13) supplémentaire, qui est disposée derrière la ou les chambres de lumière (4) et dans laquelle est disposée une source lumineuse (14) supplémentaire.

14. Luminaire selon la revendication 13,
**caractérisé**
**en ce que** la source lumineuse supplémentaire est formée par plusieurs diodes électroluminescentes (14).

15. Luminaire selon la revendication 14,
**caractérisé**
**en ce que** la luminosité et la couleur des diodes électroluminescentes (14) peuvent être commandées.

16. Luminaire selon l'une quelconque des revendications précédentes,
**caractérisé**
**en ce que** ladite au moins une surface d'introduction de la lumière contient un filtre de couleur (5).

17. Luminaire selon la revendication 1,
**caractérisé**
**en ce que** le rapport entre la largeur (a) d'une chambre de lumière (4) et la hauteur (b) de la surface d'introduction de la lumière est au moins de l'ordre de 4/1.
